# EUROPÄISCHE PATENTSCHRIFT

(11) **EP 1 238 610 B1**
(45) Veröffentlichungstag und Bekanntmachung des Hinweises auf die Patenterteilung: **30.06.2004**
(21) Anmeldenummer: 02004753.6
(22) Anmeldetag: 01.03.2002
(51) Int. Cl.: A47G 25/30

(54) **Kleider- und Wäschebügel**
Clothing hanger
Cintre pour vêtements

(30) Priorität: 06.03.2001 DE 20103910 U
(43) Veröffentlichungstag der Anmeldung: 11.09.2002
(73) Patentinhaber: Karner Europe GmbH, 97737 Gemünden (DE)
(72) Erfinder: Wegscheider, Gustav, 90513 Zirndorf-Weiherhof (DE)
(74) Vertreter: Hofstetter, Alfons J., Dr.rer.nat.

(56) Entgegenhaltungen:
- DE-U- 7 620 844
- DE-U- 29 614 918
- US-A- 1 321 997

## Beschreibung

Die vorliegende Erfindung betrifft einen Kleider- und Wäschebügel mit einer einen Bügelkörper tragenden Aufhängevorrichtung und zwei vom zentralen Bügelkörper unterhalb der Aufhängevorrichtung ausgehende Bügelarme, wobei die Bügelarme eine Auflagefläche zur Auflage von Kleidungsstücken aufweisen.

Bekannte Kleider- und Wäschebügel weisen üblicherweise an den Auflageflächen der Bügelarme angeordnete Rutschsicherungen auf siehe z.B. DE 7 620 844 U. Die Rutschsicherungen dienen zur sicheren Auflage der an dem Kleider- und Wäschebügel angeordneten Kleidungsstücke. Bekannte Rutschsicherungen bestehen üblicherweise aus rutschhemmenden Schichten, die auf die Auflageflächen der Bügelarme aufgetragen werden. Es ist aber auch bekannt, die entsprechenden Bereiche der Auflageflächen der Bügelarme aufzurauhen, so dass hier ein Reibungswiderstand entsteht, der als Rutschsicherung dient.

Nachteilig an den bekannten Rutschsicherungen ist jedoch, dass diese unlösbar mit den Bügelarmen verbunden sind. Dies bedeutet, dass derartige Kleider- und Wäschebügel nur eingeschränkt verwendbar sind. Wird zum Beispiel ein Kleider- und Wäschebügel ohne Rutschsicherung oder mit einer anderen Geometrie der Rutschsicherung verlangt, so muss dieser eigens neu angefertigt werden. Dadurch entstehen erhebliche Kosten.

Es ist daher Aufgabe der vorliegenden Erfindung, einen gattungsgemäßen Kleiderund Wäschebügel bereitzustellen, der vielseitig verwendbar ist und kostengünstig herstellbar ist.

Gelöst wird diese Aufgabe durch einen Kleider- und Wäschebügel mit den Merkmalen des Schutzanspruches 1.

Vorteilhafte Ausgestaltungen sind in den Unteransprüchen beschrieben.

Bei einem erfindungsgemäßen Kleider- und Wäschebügel ist in mindestens einem Teilbereich einer Auflagefläche der Bügelarme eine Vertiefung mit einer umlaufenden Wand ausgebildet, wobei innerhalb der Vertiefung mindestens eine Materialerhöhung ausgebildet ist. Die Vertiefung ist dabei erfindungsgemäß mit einer rutschhemmenden Schicht zur Herstellung einer Rutschsicherung befüllbar, wobei die rutschhemmende Schicht zumindest in dem Bereich der Materialerhöhung über die durch die Auflagefläche in den Bereichen ohne Vertiefung gebildete Oberfläche ragt. Durch eine derartige vorteilhafte Ausgestaltung ist gewährleistet, dass der erfindungsgemäße Kleider- und Wäschebügel mit und ohne Rutschsicherung verwendbar ist. Die Rutschsicherung ist vorteilhafterweise nachträglich durch die Befüllung der Vertiefung herstellbar. Bei der Verwendung geeigneter Materialien kann die rutschhemmende Schicht auch wieder entfernt werden. Der erfindungsgemäße Kleider- und Wäschebügel kann somit vorteilhafterweise mit einem Werkzeug hergestellt werden. Dadurch erniedrigen sich die Herstellungskosten für derartige Kleider- und Wäschebügel mit und ohne Rutschsicherung erheblich.

In einer vorteilhaften Ausgestaltung des erfindungsgemäßen Kleider- und Wäschebügels verläuft die der Auflagefläche zugewandte Oberfläche der Materialerhöhung zu der durch die Auflagefläche in den Bereichen ohne Vertiefung gebildeten Oberfläche ungefähr parallel. Dadurch ist gewährleistet, dass durch die Materialerhöhungen keine überstehenden Kanten entstehen, die möglicherweise die aufliegenden Kleidungstücke beschädigen. Zudem ergibt sich vorteilhafterweise ein optisch positiver Eindruck.

In einer weiteren vorteilhaften Ausgestaltung des erfindungsgemäßen Kleider- und Wäschebügels endet die der Auflagefläche zugewandte Oberfläche der Materialerhöhung unterhalb der durch die Auflagefläche in den Bereichen ohne Vertiefung gebildeten Oberfläche. Es ist aber auch möglich, dass die der Auflagefläche zugewandte Oberfläche der Materialerhöhung mit der durch die Auflagefläche in den Bereichen ohne Vertiefung gebildeten Oberfläche plan verläuft. In beiden Fällen ergibt sich vorteilhafterweise ein Kleider- und Wäschebügel ohne Rutschsicherung. Diese kann aber erfindungsgemäß nachträglich aufgetragen werden.

In einer weiteren vorteilhaften Ausgestaltung des erfindungsgemäßen Kleider- und Wäschebügels endet die der Auflagefläche zugewandte Oberfläche der Materialerhöhung überhalb der durch die Auflagefläche in den Bereichen ohne Vertiefung gebildeten Oberfläche. Dadurch kann auch ohne den Auftrag einer rutschhemmenden Schicht eine Reibwirkung zur Herstellung einer Rutschsicherung erzielt werden.

In einer weiteren vorteilhaften Ausgestaltung des erfindungsgemäßen Kleider- und Wäschebügels schließt die umlaufende Wand der Vertiefung mit der durch die Auflagefläche in den Bereichen ohne Vertiefung gebildeten Oberfläche ab. Dadurch ergibt sich wiederum ein Kleider- und Wäschebügel ohne Rutschsicherung an den Bügelarmen. Es ist aber auch möglich, dass die umlaufende Wand der Vertiefung über die durch die Auflagefläche in den Bereichen ohne Vertiefung gebildete Oberfläche ragt. Hier ergibt sich vorteilhafterweise wiederum eine Rutschsicherung, ohne dass eine rutschhemmende Schicht auf die Auflagefläche der Bügelarme aufgetragen worden ist.

In einer weiteren vorteilhaften Ausgestaltung des erfindungsgemäßen Kleider- und Wäschebügels weist die Vertiefung mindestens eine Öffnung zur Befüllung der Vertiefung mit der rutschhemmenden Schicht auf. Eine derartige Öffnung erleichtert das Befüllen der Vertiefung, so dass weitere Kosten während der Herstellungsprozesses des erfindungsgemäßen Kleider- und Wäschebügels eingespart werden können.

In einer weiteren vorteilhaften Ausgestaltung der Erfindung besteht die rutschhemmende Schicht aus Kunststoff oder Gummi. Die rutschhemmende Schicht kann dabei aus einem thermoplastischen Kunststoff wie zum Beispiel einem Elastomer, einem 2-Komponenten-Hotmelt oder Polystyrol bestehen. Der Kleiderund Wäschebügel selbst besteht üblicherweise aus Kunststoff.

In einer weiteren vorteilhaften Ausgestaltung des erfindungsgemäßen Kleider- und Wäschebügels weist dieser einen Hosensteg auf, wobei der Hosensteg eine Auflagefläche zur Auflage von Kleidungstücken aufweist und in mindestens einem Teilbereich der Auflagefläche des Hosenstegs eine Vertiefung mit einer umlaufenden Wand ausgebildet ist, wobei innerhalb der Vertiefung mindestens eine Materialerhöhung ausgebildet ist und die Vertiefung mit einer rutschhemmenden Schicht zur Herstellung einer Rutschsicherung befüllbar ist. Dabei ragt die rutschhemmende Schicht zumindest in dem Bereich der Materialerhöhung über die durch die Auflagefläche in den Bereichen ohne Vertiefung gebildete Oberfläche. Dadurch ist gewährleistet, dass nicht nur die Auflageflächen der Bügelarme mit einer erfindungsgemäßen Rutschsicherung versehen werden, sondern auch weitere Kleiderbügelelemente, wie zum Beispiel ein Hosensteg. Die Ausgestaltungen der Materialerhöhung beziehungsweise der Oberflächen der Materialerhöhungen sowie die Ausgestaltungen der umlaufenden Wand der Vertiefung des Hosenstegs entsprechen den Ausgestaltungen der entsprechenden Vertiefungen und umlaufenden Wänden der Auflageflächen der Bügelarme.

Weitere Einzelheiten, Merkmale und Vorteile der Erfindung ergeben sich aus den in den folgenden Figuren dargestellten und beschriebenen Ausführungsbeispielen:

Es zeigen:
- Figur 1: eine schematische Ansicht eines erfindungsgemäßen Kleider- und Wäschebügels;
- Figur 2: eine schematisch dargestellte Detailansicht des erfindungsgemäßen Kleider- und Wäschebügels gemäß Figur 1;
- Figur 3: einen Schnitt durch einen Teilbereich eines Bügelarms eines erfindungsgemäßen Kleider- und Wäschebügels;
- Figur 4: eine schematisch dargestellte Aufsicht auf einen Teilbereich des erfindungsgemäßen Kleider- und Wäschebügels;
- Figur 5: eine schematisch dargestellte Aufsicht auf einen Teilbereich des erfindungsgemäßen Kleider- und Wäschebügels mit Rutschsicherung; und
- Figuren 6 a bis 6 g: schematisch dargestellte Aufsichten auf Teilbereiche weiterer Ausführungsformen des erfindungsgemäßen Kleider- und Wäschebügels.

Figur 1 zeigt einen Kleider- und Wäschebügel 10 mit einer einen Bügelkörper 14 tragenden hakenförmigen Aufhängevorrichtung 12 und zwei vom zentralen Bügelkörper 14 unterhalb der Aufhängevorrichtung 12 ausgehende Bügelarme 16. Die Bügelarme 16 weisen dabei an den den zentralen Bügelkörper 14 gegenüberliegenden Enden jeweils eine Rutschsicherung 30 auf.

Aus Figur 2 wird deutlich, dass die Bügelarme 16 eine Auflagefläche 22 zur Auflage von Kleidungsstücken aufweisen. Dabei ist in einem Teilbereich der Auflagefläche 22 eine Vertiefung 24 mit einer umlaufenden Wand 26 (vergleiche Figur 3) ausgebildet. Innerhalb der Vertiefung 24 sind mehrere Materialerhöhungen 28 ausgebildet. In Figur 2 ist die Vertiefung 24 mit einer rutschhemmenden Schicht 32 zur Herstellung der Rutschsicherung 30 gefüllt. Die rutschhemmende Schicht 32 ragt dabei in den Bereich der Materialerhöhung 28 über die durch die Auflagefläche 22 in den Bereichen ohne Vertiefung 24 gebildete Oberfläche.

Des weiteren erkennt man, dass die der Auflagefläche 22 zugewandte Oberfläche 34 der Materialerhöhung 28 zu der auf die Auflagefläche 22 in den Bereichen ohne Vertiefung 24 gebildeten Oberfläche ungefähr parallel verläuft.

In dem dargestellten Ausführungsbeispiel weist der Bügelarm 16 ein U-förmiges Profil bestehend aus den Seitenflächen 18, 20 und der die Seitenflächen 18, 20 verbindenden Auflagefläche 22 auf.

Figur 2 zeigt deutlich, dass die der Auflagefläche 22 zugewandte Oberfläche 34 der Materialerhöhung 28 unterhalb der durch die Auflagefläche 22 in den Bereichen ohne Vertiefung 24 gebildeten Oberfläche endet. Entsprechendes ist auch der Figur 3 zu entnehmen, die eine Vertiefung 24 in der Auflagefläche 22 des Bügelarms 16 ohne rutschhemmende Schicht 32 zeigt. Des weiteren erkennt man, dass die umlaufende Wand 26 der Vertiefung 24 mit der durch die Auflagefläche 22 in den Bereichen ohne Vertiefung 24 gebildeten Oberfläche abschließt.

Figur 4 zeigt in einer schematisch dargestellten Aufsicht ein Ende des Kleiderbügelarms 16 mit der Vertiefung 24, der umlaufenden Wand 26 und den in der Vertiefung 24 ausgebildeten Materialerhöhungen 28. Diese sind in dem dargestellten Ausführungsbeispiel kreisförmig ausgebildet.

Figur 5 zeigt das in Figur 4 dargestellte Ausführungsbeispiel mit aufgetragener rutschhemmender Schicht 32 zur Herstellung der Rutschsicherung 30.

Schließlich zeigen die Figuren 6 a bis 6 g weitere Ausgestaltungsmöglichkeiten der Vertiefungen 24 in den Bügelarmen 16, der umlaufenden Wände 26 sowie der in den Vertiefungen 24 ausgebildeten Materialerhöhungen 28.

Der Kleider- und Wäschebügel 10 besteht üblicherweise aus Kunststoff. Die rutschhemmende Schicht 32 kann aus Kunststoff oder Gummi bestehen. Insbesondere kann die rutschhemmende Schicht aus einem thermoplastischen Kunststoff wie zum Beispiel einem Elastomer, einem 2-Komponenten-Hotmelt oder Polystyrol bestehen.

## Patentansprüche

1. Kleider- und Wäschebügel mit einer einen Bügelkörper (14) tragenden Aufhängevorrichtung (12) und zwei vom zentralen Bügelkörper (14) unterhalb der Aufhängevorrichtung (12) ausgehende Bügelarme (16), wobei die Bügelarme (16) eine Auflagefläche (22) zur Auflage von Kleidungsstücken aufweisen,
**dadurch gekennzeichnet,**
**daß** in mindestens einem Teilbereich der Auflagefläche (22) eine Vertiefung (24) mit einer umlaufenden Wand (26) ausgebildet ist, wobei innerhalb der Vertiefung (24) mindestens eine Materialerhöhung (28) ausgebildet ist und die Vertiefung (24) mit einer rutschhemmenden Schicht (32) zur Herstellung einer Rutschsicherung (30) befüllbar ist, wobei die rutschhemmende Schicht (32) zumindest in dem Bereich der Materialerhöhung (28) über die durch die Auflagefläche (22) in den Bereichen ohne Vertiefung (24) gebildete Oberfläche ragt.

2. Kleider- und Wäschebügel nach Anspruch 1,
**dadurch gekennzeichnet,**
**daß** die der Auflagefläche (22) zugewandte Oberfläche (34) der Materialerhöhung (28) zu der durch die Auflagefläche (22) in den Bereichen ohne Vertiefung (24) gebildeten Oberfläche ungefähr parallel verläuft.

3. Kleider- und Wäschebügel nach Anspruch 1 oder 2,
**dadurch gekennzeichnet,**
**daß** die der Auflagefläche (22) zugewandte Oberfläche (34) der Materialerhöhung (28) unterhalb der durch die Auflagefläche (22) in den Bereichen ohne Vertiefung (24) gebildeten Oberfläche endet.

4. Kleider- und Wäschebügel nach Anspruch 1 oder 2,
**dadurch gekennzeichnet,**
**daß** die der Auflagefläche (22) zugewandte Oberfläche (34) der Materialerhöhung (28) mit der durch die Auflagefläche (22) in den Bereichen ohne Vertiefung (24) gebildeten Oberfläche plan verläuft.

5. Kleider- und Wäschebügel nach Anspruch 1 oder 2,
**dadurch gekennzeichnet,**
**daß** die der Auflagefläche (22) zugewandte Oberfläche (34) der Materialerhöhung (28) überhalb der durch die Auflagefläche (22) in den Bereichen ohne Vertiefung (24) gebildeten Oberfläche endet.

6. Kleider- und Wäschebügel nach einem der vorhergehenden Ansprüche,
**dadurch gekennzeichnet,**
**daß** die umlaufende Wand (26) der Vertiefung (24) mit der durch die Auflagefläche (22) in den Bereichen ohne Vertiefung (24) gebildeten Oberfläche abschließt.

7. Kleider- und Wäschebügel nach einem der Ansprüche 1 bis 6,
**dadurch gekennzeichnet,**
**daß** die umlaufende Wand (26) der Vertiefung (24) über die durch die Auflagefläche (22) in den Bereichen ohne Vertiefung (24) gebildete Oberfläche ragt.

8. Kleider- und Wäschebügel nach einem der vorhergehenden Ansprüche,
**dadurch gekennzeichnet, daß** die Vertiefung (24) mindestens eine Öffnung zur Befüllung der Vertiefung (24) mit der rutschhemmenden Schicht (32) aufweist.

9. Kleider- und Wäschebügel nach einem der vorhergehenden Ansprüche,
**dadurch gekennzeichnet,**
**daß** die rutschhemmende Schicht (32) aus Kunststoff oder Gummi besteht.

10. Kleider- und Wäschebügel nach Anspruch 9,
**dadurch gekennzeichnet,**
**daß** die rutschhemmende Schicht (32) aus einem thermoplastischen Kunststoff besteht.

11. Kleider- und Wäschebügel nach Anspruch 10,
**dadurch gekennzeichnet,**
**daß** der thermoplastischen Kunststoff ein Elastomer, ein 2-Komponenten-Hotmelt oder Polystyrol ist.

12. Kleider- und Wäschebügel nach einem der vorhergehenden Ansprüche,
**dadurch gekennzeichnet,**
**daß** der Kleider- und Wäschebügel (10) einen Hosensteg aufweist, wobei der Hosensteg eine Auflagefläche zur Auflage von Kleidungsstücken aufweist und in mindestens einem Teilbereich der Auflagefläche des Hosenstegs eine Vertiefung mit einer umlaufenden Wand ausgebildet ist, wobei innerhalb der Vertiefung mindestens eine Materialerhöhung ausgebildet ist und die Vertiefung mit einer rutschhemmenden Schicht zur Herstellung einer Rutschsicherung befüllbar ist, wobei die rutschhemmende Schicht zumindest in dem Bereich der Materialerhöhung über die durch die Auflagefläche in den Bereichen ohne Vertiefung gebildete Oberfläche ragt.

13. Kleider- und Wäschebügel nach einem der vorhergehenden Ansprüche,
**dadurch gekennzeichnet,**
**daß** der Kleider- und Wäschebügel (10) aus Kunststoff besteht.

## Claims

1. Garment hanger comprising a suspension device (12) supporting a hanger body (14) and two hanger arms (16) extending from the central hanger body (14) below said suspension device (12) wherein said hanger arms (16) comprise a contact area (22) for garments to rest upon,
**characterized in that**
in at least one partial section of said contact area (22) a recess (24) is formed with a surrounding wall (26) wherein at least one material elevation (28) is formed within said recess (24) and said recess (24) is capable of being filled with an antiskid coating (32) for creating an antiskid protection (30) wherein said antiskid coating (32) extends at least in the area of the material elevation (28) across the surface formed by said contact area (22) in the portions without recess (24).

2. Garment hanger according to claim 1,
**characterized in that**
the surface (34) of said material elevation (28) facing said contact area (22) runs more or less parallel to the surface formed by said contact area (22) in the portions without recess (24).

3. Garment hanger according to claim 1 or 2,
**characterized in that**
the surface (34) of said material elevation (28) facing said contact area (22) ends below the surface formed by said contact area (22) in the portions without recess (24).

4. Garment hanger according to claim 1 or 2,
**characterized in that**
the surface (34) of said material elevation (28) facing said contact area (22) is level with the surface formed by said contact area (22) in the portions without recess (24).

5. Garment hanger according to claim 1 or 2,
**characterized in that**
the surface (34) of said material elevation (28) facing said contact area (22) ends above the surface formed by said contact area (22) in the portions without recess (24).

6. Garment hanger according to one of the preceding claims,
**characterized in that**
the surrounding wall (26) of said recess (24) ends level with the surface formed by said contact area (22) in the portions without recess (24).

7. Garment hanger according to one of claims 1 to 6,
**characterized in that**
said surrounding wall (26) of said recess (24) extends across the surface formed by said contact area (22) in the portions without recess (24).

8. Garment hanger according to one of the preceding claims,
**characterized in that**
said recess (24) comprises at least one aperture for filling said recess (24) with said antiskid coating (32).

9. Garment hanger according to one of the preceding claims,
**characterized in that**
said antiskid coating (32) consists of plastic or rubber.

10. Garment hanger according to claim 9,
**characterized in that**
said antiskid coating (32) consists of a thermoplastic material.

11. Garment hanger according to claim 10,
**characterized in that**
said thermoplastic material is an elastomer, a two-component hot-melt or polystyrene.

12. Garment hanger according to one of the preceding claims,
**characterized in that**
said garment hanger (10) comprises a trouser bar wherein said trouser bar exhibits a contact area for pieces of clothing to rest upon and a recess with a surrounding wall is formed in at least one portion of said contact surface of said trouser bar wherein at least one material elevation is formed within said recess and said recess is capable of being filled with an antiskid coating for creating an antiskid protection wherein said antiskid coating extends at least in the portion of said material elevation across the surface formed by said contact surface in the portions without recess.

13. Garment hanger according to one of the preceding claims,
**characterized in that**
said garment hanger (10) consists of plastic material.

## Revendications

1. Cintre pour vêtements et linge comportant un dispositif de suspension (12) supportant un corps de cintre (14) et deux bras (16) partant du corps central du cintre (14) au-dessous du dispositif de suspension (12), les bras (16) étant munis d'une surface de support (22) prévue pour y mettre des vêtements,
**caractérisé en ce que**
dans au moins une zone partielle de la surface de support (22) est ménagé un creux (24) entouré d'une paroi (26), à l'intérieur du creux (24) étant formée au moins une bosse de matière (28) et le creux (24) pouvant être rempli avec une couche freinant le glissement (32), destinée à une protection anti-glisse, la couche freinant le glissement (32) dépassant, au moins dans la zone de la bosse de matière (28), la surface formée par la surface de support (22) dans les zones exemptes de creux (24).

2. Cintre pour vêtements et linge selon la revendication 1,
**caractérisé en ce que**
la surface (34) de la bosse de matière (28) orientée vers la surface de support (22) est à peu près parallèle à la surface formée par la surface de support (22) dans les zones exemptes de creux (24).

3. Cintre pour vêtements et linge selon la revendication 1 ou 2,
**caractérisé en ce que**
la surface (34) de la bosse de matière (28) orientée vers la surface de support (22) se termine au-dessous de la surface formée par la surface de support (22) dans les zones exemptes de creux (24).

4. Cintre pour vêtements et linge selon la revendication 1 ou 2,
**caractérisé en ce que**
la surface (34) de la bosse de matière (28) orientée vers la surface de support (22) se situe de manière plane à la surface (22) formée par la surface de support dans les zones exemptes de creux (24).

5. Cintre pour vêtements et linge selon la revendication 1 ou 2,
**caractérisé en ce que**
la surface (34) de la bosse de matière (28) orientée vers la surface de support (22) se termine au-dessus de la surface formée par la surface de support (22) dans les zones exemptes de creux (24).

6. Cintre pour vêtements et linge selon l'une des revendications précédentes,
**caractérisé en ce que**
la paroi entourant (26) le creux (24) est fermée par la surface formée par la surface de support (22) dans les zones exemptes de creux (24).

7. Cintre pour vêtements et linge selon l'une des revendications 1 à 6,
**caractérisé en ce que**
la paroi (26) entourant le creux (24) dépasse la surface formée par la surface de support (22) dans les zones exemptes de creux (24).

8. Cintre pour vêtements et linge selon l'une des revendications précédentes,
**caractérisé en ce que**
le creux (24) comprend au moins un orifice permettant de remplir le creux (24) avec une couche freinant le glissement (32).

9. Cintre pour vêtements et linge selon l'une des revendications précédentes,
**caractérisé en ce que**
la couche freinant le glissement (32) est réalisée dans une matière plastique ou en caoutchouc.

10. Cintre pour vêtements et linge selon la revendication 9,
**caractérisé en ce que**
la couche freinant le glissement (32) est réalisée dans une matière thermoplastique.

11. Cintre pour vêtements et linge selon la revendication 10,
**caractérisé en ce que**
la matière thermoplastique est un élastomère, un hotmelt à deux composantes ou un polystyrène.

12. Cintre pour vêtements et linge selon l'une des revendications précédentes,
**caractérisé en ce que**
le cintre pour vêtements et linge (10) est muni d'une barre pantalon, la barre pantalon comprenant une surface de support prévue pour y mettre des vêtements et dans au moins une zone partielle de la surface de support de la barre pantalon est ménagé un creux entouré par une paroi, à l'intérieur du creux étant formée au moins une bosse de matière et le creux pouvant être rempli avec une couche freinant le glissement, destinée à une protection anti-glisse, la couche freinant le glissement dépassant, au moins dans la zone de la bosse de matière, la surface formée par la surface de support dans les zones exemptes de creux.

13. Cintre pour vêtements et linge selon l'une des revendications précédentes,
**caractérisé en ce que**
le cintre pour vêtements et linge (10) est réalisé dans une matière plastique.
